# EUROPÄISCHE PATENTSCHRIFT

(11) **EP 0 382 889 B1**
(45) Veröffentlichungstag und Bekanntmachung des Hinweises auf die Patenterteilung: **26.02.1992**
(21) Anmeldenummer: 89115098.9
(22) Anmeldetag: 16.08.1989
(51) Int. Cl.: E04C 2/32, E02B 7/16

(54) **Profilstab mit biegesteifen Rahmenecken und dessen Verwendung**
Section bar with an angle member stiffened against bending, and its use
Barre profilée à pièce d'angle rigide en flexion et son utilisation

(30) Priorität: 14.02.1989 DE 3904282
(43) Veröffentlichungstag der Anmeldung: 22.08.1990
(73) Patentinhaber: MBM MULTI-BAUSYSTEME GmbH, D-8260 Mühldorf (DE)
(72) Erfinder: Schleich, Josef, D-8399 Neuburg/Inn (DE)
(74) Vertreter: Seidel, Herta, Dipl.-Phys.

(56) Entgegenhaltungen:
- EP-A- 0 053 287
- DE-A- 2 148 200
- US-A- 2 178 863
- US-A- 2 330 819
- US-A- 3 500 596
- US-A- 3 755 975
- US-A- 3 820 295

## Beschreibung

Die Erfindung betrifft einen Profilstab mit mindestens einem biegesteifen Rahmeneck, der aus einem ebenen Profilboden mit zwei sich gegenüberliegenden in einem Winkel zum Profilboden verlaufenden Schenkeln gebildet ist, die sich an ihrem oberen Rand in je einen parallel zum Profilboden verlaufenden Flansch fortsetzen, der gegebenenfalls längs seines Außenrandes mit einem zur Flanschfläche abgewinkelten Flanschrand versehen ist.

Profilstäbe der genannten Art sind aus dein Europäischen Patent Nr. 152 518 bekannt.

Unter Verwendung des dort beschriebenen Profilstabes sind durch entsprechende Schnittführungen in den Schenkelflächen und im Profilboden durch Überlappung der sich an die Schnittlinien angrenzenden Flächenbereiche biegesteife Rahmenecken geschaffen worden, die im Brückenbau und für die Dachkonstruktion hallenartiger Gebäude Anwendung gefunden haben.

Aus der US-Patentschrift 3 500 596, die dem Oberbegriff der Ansprüche 1 und 5 entspricht, ist ein Gebäude bekannt geworden, das aus vorgefertigen, miteinander verbundenen Blechprofilen zusammengebaut ist. Dabei sind die aus Profilboden und sich daran anschließenden, nach oben divergierenden Schenkeln mit Verbindungsflanschen ausgebildeten Blechprofile zur Herstellung eines rechtwinkligen Rahmeneckes mit durch Schenkel und Flasche verlaufenden Querschnitten versehen, an die sich längs der Kanten zwischen Flansch und Schenkelfläche in beide Richtungen verlaufende Längsschnitte anschließen. Zur Ausbildung des Rahmeneckes sind die Profile um eine im Profilboden liegende, die Fußpunkte der Querschnitte verbindende Biegeachse abgebogen, wobei sich an die Schenkelschnitte angrenzende Flächenbereiche überlappen und miteinander verschraubt sind, während die an den Flanschrändern entstandenen Flächenzungen offenbar zusammengerollt oder abgetrennt sind.

In der Zwischenzeit haben sich noch zahlreiche weitere Gebiete eröffnet, bei denen Profilstäbe der eingangs genannten Art Anwendung finden können, sofern man durch geeignete Schnittführung die Konstruktion der Rahmenecken den Anforderungen des jeweiligen Einsatzgebietes anpaßt.

Bei einigen der bisher bekanntgewordenen Anwendungen von zu Rahmenecken gebogenen Profilstäben liegt eine Überlappung der sich am Profilboden an den Quereinschnitt anschließenden Flächenzungen aber nur auf einer Seite des Profilbodens vor. Dabei weist der gegenüberliegende Flächenbereich des Profilbodens nur die eigene Wandstärke auf.

Bei zahlreichen Anwendungen ist es jedoch aufgrund einer gleichmäßigen Verteilung der kräftemäßigen Belastung der Rahmeneckflächen wünschenswert, die Wandstärke innerhalb der Rahmenecken möglichst einheitlich auszulegen. Diese überlegungen ergeben sich beispielsweise dann, wenn die genannten Rahmenecken bei Profilstäben angebracht werden, die für den Behälterbau herangezogen werden sollen.

Man kennt aber auch Anwendungsgebiete für die gennanten Profilstäbe, bei denen der eine Schenkel des Rahmeneckes eine größere Belastung aufzunehmen hat, der andere aber ebenfalls eine gewisse Biegesteifigkeit benötigt, die durch eine bereichsweise Verdoppelung der Wandstärke des Profilbodens erzielbar wäre.

Darüber hinaus ist man aber auch bestrebt, um auch hochwertige Materialien, wie Stahl oder dergleichen für die geplante Konstruktion mit den geplanten Profilstäben einsetzen zu können, aus wirtschaftlichen Erwägungen heraus die Wandstärke der Profilstäbe möglichst gering zu machen, ohne jedoch mit einem Stabilisationsverlust in den Rahmeneckbereichen rechnen zu müssen.

Der Erfinder hat sich daher die Aufgabe gestellt, die Wandstärke der Flächenbereiche in den Rahmenecken der Profilstäbe den Forderungen des jeweiligen Anwendungsgebietes anpassen zu können und insbesondere eine Schnittführung zur Ausbildung eines Rahmeneckes in einem Profilstab mit einem eingangs erläuterten Querschnitt aufzuzeigen, die es ermöglicht, die Größe der Überlappungen und/oder Stöße der Flächenzungen in den Rahmenecken wunschgemäß so festzulegen, daß die Stabilität des Rahmeneckes den Forderungen des jeweiligen Einsatzbereiches des Profilstabes genügt.

Erfindungsgemäß wird dies durch die im kennzeichnenden Teil des Anspruches 1 und des nebengeordneten Anspruches 5 genannten Merkmale erreicht. Durch Auswahl der Lage des Querschnittes im Profilboden hat der Konstrukteur die Möglichkeit, festzulegen, in welchen Flächenbereichen des Profilbodens im Rahmeneck eine Verdoppelung der Wandstärke beidseitig der Biegeachse möglich ist und wie groß die Flächenbereiche mit verdoppelter Wandstärke jeweils sein sollen.

Nach der Erfindung kann der Konstrukteur durch Wahl der sich aus den Ansprüchen ergebenden Schnittführung jeweils die optimale Ausbildung der Rahmenecken der Profilstäbe finden.

Ein herausragendes Anwendungsgebiet für Rahmenträger mit biegesteifen Rahmenecken der erfindungsgemäßen Art ist der mobile Hochwasserdammbau.

Bei den herkömmlichen Staumauern, die zur Flußbettregulierung, bei der Errichtung von Stauwerken oder beim Bau von Kanälen eingesetzt werden, bedingt der wasserseitig vor der Gründungsfläche der Staumauer entsprechend der größten Stauhöhe auftretende Sohlenwasserdruck, der bei der Berechnung der Standsicherheit der Staumauer berücksichtigt wird, die Dicke der auf der Gründungsfläche stehenden Staumauer, die in der Regel aus Beton besteht. Um die Standsicherheit zu gewährleisten und einem Umfallen der Mauer entgegenzuwirken, war man bisher sehr häufig dazu gezwungen, noch zusätzliche Halteorgane und Befestigungen vorzusehen.

Eine Staumauer, bei der der Sonlenwasserdruck keine Auswirkung auf die Standsicherheit der Staumauer ausüben und dem für die Standfestigkeit verantwortlichen vertikalen Wasserdruck auf die wasserseitige Flanke der Staumauer nicht mehr entgegenwirken kann, läßt sich verwirklichen, wenn man sich die Erkentnnis zunutze macht, daß durch die Schaffung von Hohlräumen zwischen Lagerflächen der Staumauer die Belastung durch den Sohlenwasserdruck zu verringern ist, andererseits aber die Wasserauflast die Standsicherheit begünstigt. Beide Ziele sind durch den Einsatz von Rahmenträgern nach der Erfindung zu erreichen, indem man die Stauwand aus einer Mehrzahl von Rahmeneckprofilen aufbaut, die in Form eines L-Trägers ein rechtwinkliges Rahmeneck aufweisen und mit ihrem einen Schenkel auf eine Bodenfläche aufgelegt und ihre aneinandergrenzenden Flanschränder zur Bildung einer Dichtung der winkelförmigen Dammwand mit Hilfe von Dichtungsgliedern miteinander verbunden sind und das wasserseitige Ende jedes Profilstabes durch ein Wandteil verschlossen ist.

Durch die tunnelartige Überbrückung der einzelnen, nach Maßgabe der Schenkelbreite und deren Winkel zum Profilboden ausgebildeten, sich über die Flanschflächen wölbenden Tröge zwischen den auf der Bodenfläche ruhenden Flanschflächen ist die gesamte Gründungsfläche praktisch auf die Flanschflächen beschränkt. Im übrigen Bereich, und dies ist der überwiegende Bereich der überdeckten Bodenfläche, kommt der Sohlenwasserdruck nicht zum Tragen, da das druckausübende Wasser von unten in die durch die Tröge gebildeten Hohlräume entweichen kann, ohne den durch die Wasserstauhöhe bestimmten hydrostatischen Druck auf die gesamte Oberfläche des auf der Bodenfläche aufliegenden Schenkels verhindern zu können. Die Standsicherheit ist daher durch nahezu den vollen in vertikaler Richtung wirkenden hydrostatischen Wasserdruck gewährleistet, da die Minderung durch den lediglich an den aufliegenden Flanschflächen angreifenden Sohlenwasserdruck vernachlässigt werden kann. Die Anwendung der erfindungsgemäß ausgebildeten Profilstäbe im mobilen Hochwasserdammbau ist optimal, doch würde die Einführung tunnelartiger Überbrückung anstelle flächenhafter Auflagerungen, bei Inkaufnahme weniger rationeller Arbeitsweisen, auch im Betonbau oder bei Verwendung andere Profilformen in Verbindung mit vertikalen Stauwänden ebenfalls zum Ziel führen. Vorteilhafte Ausgestaltungen des Profilstabes sind in den Unteransprüchen 2 bis 4 enthalten. Verwendungen der Profilstäbe sind in den Ansprüchen 6 bis 15 enthalten. Bauweisen mit einem Profilstab gemäß einem der Ansprüche 1 bis 5 sind in den Ansprüchen 16 bis 45 enthalten.

Einzelheiten der Erfindung ergeben sich aus der nachstehenden Beschreibung von Ausführungsbeispielen anhand der Zeichnung.

Es zeigen:
Fig. 1 eine Draufsicht auf einen Profilstab mit schräg verlaufendem Schenkeleinschnitt für die Ausbildung eines rechtwinkligen Rahmeneckes und einseitiger Verdoppelung des Profilbodens,
Fig. 2 eine Draufsicht auf einen Profilstab mit schräg verlaufendem Schenkeleinschnitt für die Ausbildung eines rechtwinkligen Rahmeneckes mit beiseitig gleicher Verdoppelung des Profilbodens,
Fig. 3 eine Draufsicht auf einen Profilstab mit schräg verlaufendem Schenkeleinschnitt für die Ausbildung eines rechtwinkligen Rahmeneckes mit unterschiedlicher Verdoppelung des Profilbodens,
Fig. 4 eine Draufsicht auf einen Profilstab mit Schenkel und Flanschflächen,
Fig. 5 eine perspektivische Darstellung einer mobilen Hochwasserstauwand,
Fig. 6 eine Seitenansicht eines entsprechend der Fig. 3 geschnittenen Stabprofiles,
Fig. 7 eine Draufsicht auf die Schnittfläche des Profiles nach Fig. 6, das entsprechend der Fig. 3 geschnitten ist,
Fig. 8 eine Seitenansicht eines Stabprofiles mit einem Schrägschnitt im Steg für ein rechtwinkliges oder nahezu rechtwinkliges Rahmeneck,
Fig. 9 eine Draufsicht auf das Stabprofil nach Fig. 8 mit versteifenden Verbindungslaschen jeweils gleicher Länge,
Fig. 10 den Profilstab nach Fig. 8 und 9 nach erfolgter Biegung zu einem rechtwinkligen Rahmeneck,
Fig. 11 einen Profilstab nach Fig. 9 mit einem kleineren Winkel δ,
Fig. 12 eine Draufsicht auf einen rechtwinkligen Kastenbehälter mit verschiedenen Stoß- und Gliederungsmöglichkeiten,
Fig. 13 eine Draufsicht auf einen Kastenbehälter in achteckiger Ausführung,
Fig. 14 einen Längsschnitt durch einen Kastenbehälter in Erdbauweise mit Boden und Decke in Form eines Rahmenprofilträgers,
Fig. 15 eine Folge von Rahmenprofilträgern in Draufsicht, wie sie für den mobilen Hochwassersschutz verwendet werden,
Fig. 16 eine Abwandlung der Ausbildung nach Fig. 15 in Doppelrahmenform,
Fig. 17 einen Aufriß der Rahmenprofile nach den Fig. 15 und 16 bei ihrer Verwendung im mobilen Hochwasserschutz,
Fig. 18 im Aufriß einen Profilwinkelrahmenträger für den mobilen Hochwasserschutz, der auf einem Hochwasserdamm gelagert ist,
Fig. 19 eine wasserseitige Dichtung mit Lagerausbildung für den Hochwasserschutzdamm nach Fig. 18
Fig. 20 einen Aufriß einer Profilwinkelrahmenwand nach Fig. 18 mit unterteiltem, aufkragenden Stauarm,
Fig. 21 einen Aufriß der Profilwinkelrahmenwand, die zur Verbesserung und Erhöhung des Hochwasserschutzes bei einem vorhandenen Hochwasserdamm dient,
Fig. 22 bis 27 neuheitliche Einbauweisen des des Profilrahmenträgers im allgemeinen Hochbau, wie Hallen und Wohnhausbau,
Fig. 28 einen Aufriß des Profilrahmenträgers als zentrales Element beim Einsatz bei Parkgaragen und Fabrikhallen über dem Gelände,
Fig. 29 die funktionale Kombination des Profilrahmenträgers beim Brückenbau, der verbunden ist mit Gesimsträger, Geländer und Leitplanken.
Fig. 30 bis 32 Modifikationen des Profilrahmenträgers im Bau erdüberschütteter Garagen,
Fig. 33 bis 36 den Profilrahmenträger als Stützwandelement im Erdbau und
Fig. 37 bis 49 den Profilrahmenträger als einziges zentrales Bauelement zur Herstellung von ober- und unterirdischen Behältern jedweder Funktion, wie z.B. Silogut, Müllcontainer, Badebecken, Funktionalbecken im Kläranlagenbereich und Speicherung von Flüssigkeiten jeder Art.

Die in den Figuren gezeigten Profilstäbe weisen im wesentlichen eine übereinstimmende Querschnittsform auf. Es sind daher sich entsprechende Teile in den Figuren mit übereinstimmenden Bezugszeichen gekennzeichnet.

Der Profilstab 100 ist gebildet aus einem Profilboden 101, zwei in einem nach oben divergierenden Winkel zu dem Profilboden 101 verlaufenden Schenkelflächen 102 und zwei sich an die Schenkelflächen 132 anschließenden,
nach außen abgebogenen Flanschflächen 103. Bei einigen der Ausführungsbeispiele weisen die Flanschflächen rechtwinklig nach oben oder nach unten abgebogene Flanschränder 104 auf.

In den Fig. 1 und 2 sind verschiedene Schnittfiguren gezeigt, denen gemeinsam ist, daß Schenkeleinschnitte 108 in einem spitzen Winkel δ₁ bzw. δ₃ zu Längseinschnitten 106 zwischen Profilboden 101 und Schenkelflächen 102 verlaufen. Die Länge der Längseinschnitte 106 ist bei den Schnittfiguren so gewählt, daß ein rechtwinkliges Rahmeneck entsteht, wenn man um eine gedachte Schwenkachse 110, die jeweils durch die Endpunkte 109 der Schenkeleinschnitte 108 mit der Trennkante zwischen Schenkelfläche 102 und Flansch 103 verläuft, biegt.

Die Gesamtlänge der Längseinschnitte 106 bei einem rechtwinkligen Rahmeneck ergibt sich aus der Überlegung, daß s₃ cos δ₃= l₃ ist, die Gesamtlänge somit zweimal s₃. cos δ₃ sein muß. Eine symmetrische Überlappung der Profilbodenbereiche erhält man nur bei einer Schnittführung nach Fig. 2 da hier der Quereinschnitt 107 die gesamte Länge 2 l₃ der Längseinschnitte 106 halbiert.
Bei der Schnittführung nach Fig. 3 handelt es sich um eine Schnittführung für ein stumpfwinkliges Rahmeneck. Die Flächen der Überlappungszungen sind infolge der gewählten Lage des Quereinschnittes 107 in dem Eckbereich des Profilbodens 101 verschieden.

Zur Ausbildung eines Rahmeneckes in einem Profilstab mit der eingangs beschriebenen Querschnittsgestaltung kann die Biegung auch um eine Schwenkachse, welche quer über den Profilboden verläuft, erfolgen. In diesen Fällen sind nach Fig. 4 in einer quer zur Stablängsachse verlaufenden Schnittebene liegende,schräg verlaufende Quereinschnitte 111 gelegt, die ausgehend von der Trennlinie zwischen Profilboden 101 und Schenkelflächen 102 bis zum Außenrand der Flanschfläche 103 verlaufen. Längseinschnitte 112 verlaufen einseitig vom Quereinschnitt 111 aus längs der Trennlinien zwischen Schenkelflächen 102 und Flanschflächen 103. Beim Abbiegen des Stabes 100 überlappen sich die Flächenzungen symmetrisch.

In Fig. 5 ist unter Verwendung des in Fig. 2 dargestellten Profilstabes mit einem rechtwinkligen Rahmeneck gezeigt, wie daß Profil im mobilen Hochwasserdammbau eingesetzt werden kann.

Eine Mehrzahl von Profilstäben 100 mit rechtwinkligem Rahmeneck und sich symmetrisch überlappenden Flächenzungen in den Eckbereichen des Profilbodens 101 ist längs ihrer rechtwinklig zu den Flanschflächen 103 nach oben gebogenen Flanschränder 104 mittels dichtenden Verbindungsgliedern 120 miteinander vereint und abgedichtet. Die zur Dichtung dienenden Verbindungsglieder 120 verlaufen über die gesamte Länge der Flanschränder 104, und zwar längs des auf dem Boden aufliegenden Rahmenschenkels 100a und längs des aufrecht stehenden Schenkels 100b. Die Flanschflächen 103 liegen auf dem Boden auf. Ihre Gesamtfläche macht nur einen geringen Anteil der gesamten von dem Profilrahmenschenkel 100a überdeckten Bodenfläche aus. Der größere Flächenanteil ist tunnelförmig durch die durch Profilböden 101 und Schenkelflächen 102 gebildeten hohlen Tröge überdacht. Die durch die Profilböden 101 und die Schenkelflächen 102 am wasserseitigen Ende des Schenkels 100a gebildeten Öffnungen 121 sind mit Wandplatten 122 gegen eindringendes Wasser abgedeckt.

In der Zeichnung ist nur eine einzige Wand 122 gezeigt, um Einblick in die tunnelförmige Überdachung des Bodens zu geben.

An der Stirnseite des wasser seitigen Endes des Schenkels 100a schließt sich eine Dichtungsschürze 123 an, durch die das Eindringen des Wassers in die Dammböschung unterhalb des Rahmenträgers vermieden wird.

Gegebenenfalls kann die Stauwand 100 a,b auf Auflager wasserseitig und luftseitig gelagert sein. Dies ist jedoch hier nicht dargestellt. Auch Befestigungsglieder, die jeder Fachmann bei der Montage zur Gewährleistung der Standfestigkeit anbringen wird, sind in der Zeichnung nicht wiedergegeben.

Die Funktionsweise der Stauwand 100a,b, unterscheidet sich von den herkömmlicherweise an Hochwasserdämmen eingesetzten Stauwänden grundlegend. Der am wasserseitigen Ende des liegenden Schenkels 100a herrschende maximale Sohlenwasserdruck kann infolge der tunnelförmigen Überbrückung des Bodens den Vertikaldruck der über dem Schenkel 100a befindlichen Wasserauflast nicht vermindern. Die tunnelförmigen Überbrückungen wirken ähnlich einer Drainage. Die in die tunnelförmigen Hohlräume eindringenden geringen Wassermengen können leicht abgeleitet werden, vermindern aber nicht die Standfestigkeit der Stauwand. Die Standfestigkeit ergibt sich daher durch den unverminderten Vertikaldruck der auf dem Rahmenschenkel 100a ruhenden Wassersäule. Durch den beschriebenen Einsatz der erfindungsgemäßen Profilstäbe bei Hochwasserstaudämmen ist somit in neuartiger, überraschend einfacher Weise ein wesentliches Problem gelöst worden, welches bisher nur durch kosten- und zeitaufwendige Konstruktionen annähernd beherrscht werden konnte.

Die vorstehend beschriebenen Beispiele der Schnittführung in Profilstäben zur Schaffung biegesteifer Rahmenecken eröffnet neuartige Bauweisen auf zahlreichen weiteren Gebieten. So wird eine schnelle, montagemäßige Herstellung von Rahmentragkonstruktionen für Überbrückungen, hallenähnlichen Gebäuden sowie für Behalter über und unter der Erde ermöglicht. Eine solche Vielseitigkeit der Anwendung der gemäß der Erfindung geschnittenen und gebogenen Profilstäbe in vielen Baubereichen wurde bisher mit keiner Technik erreicht.

In den Beispielen der Fig. 6 ff wird ein biegesteifer Profilstab 1 durch Einschnitte 22a im Profilboden 8 und Einschnitte 22 in den Schenkeln 9 in einem Winkel ε₂ zur Längsachse zur Herstellung eines biegesteifen dichten Rahmeneckes an der vorgesehenen Stelle gebogen. Vor der Biegung können bereits die Bohrungen 20 in den Profilboden 8 eingebracht werden, um diesen für eine Verschraubung zur Erzielung der gewünschten Biegesteifigkeit des Rahmeneckes vorzubereiten. Der Schnitt 22a im Profilboden 8 ist in Fig. 9 zur Biegeachse hin verschoben, um die Druckstoßfläche 8b zu vergrößern. Die sich ergebende Biegelasche 8a mit zusätzlicher Verschraubung 20 kann die Kräfte aus den Biegemomenten aufnehmen. Der Schnitt 22a im Profilboden 8 kann bis zur Biegeachse verschoben werden, womit dann die Verbindungslaschen 8 a, 8b eine verdoppelte Wandstärke schaffen (Fig. 11).

Bei rechtwinkliger Biegung und bei Anordnung des Schnittes 22a in der Biegeachse sind die Verbindungslaschen 8c, 8d gleich lang. Das abstehende Ende des Schenkels 9 kann an den oberen Flanschrand 10 angebogen werden. Die doppelte Biegelaschenausbildung 8a, 8b kann natürlich auch bei einem schrägen Stiel bei entsprechender Wahl der Schnittlage 22a angewendet werden (Fig. 11). Anstelle einer Verschweißung 21 oder Verschraubung 20 können auch besondere Halteelemente bzw. Haltebolzen zur Übernahme der Biegekräfte an den entsprechenden Stellen des Profilbodens 8 vorgesehen sein. Dies hauptsächlich dann, wenn der Biegevorgang erst an der Einbaustelle, vor allem bei großen Spannweiten, vorgenommen wird.

Die Profilrahmenträger 1 können für eckige Behälter für die verschiedensten Funktionen vorteilhaft eingesetzt werden. Je nach Abmessung und Höhe der Behälter, sowie nach Funktion sind diese vier-oder mehreckig im Querschnitt (Fig. 12, 13, 14). Die Behälterwand kann dabei verschieden gegliedert werden, entweder aus einem Träger 1 mit einem Rahmeneck oder mit sämtlichen Rahmenecken eines Querschnittes. Bei Gliederung eines Querschnittes in mehrere Trägereinheiten werden die Enden 50 der Stiele ineinander geschoben und kraftschlüssig verschraubt 49, in Ausnahmefällen verschweißt. Die so geschaffenen Stoßflächen liegen aus statischen Gründen in den Bereichen 51,52, wo die Biegekräfte klein sind.
Die mehreckligen Behälter weisen einen Boden bzw. eine Decke 1f aus einem Profilrahmenträger auf. (Fig. 14). Dies läßt eine erdverfüllte Bauweise 1e zu. Die Schüsse werden an den Schenkelabknickungen 11 gedichtet.

Die Profilrahmenträger 1 können, wie in Fig. 15 gezeigt ist, in einer Folge zum Hochwasserschutz aneinandergereiht werden. Sie stoßen sich dabei an den abstehenden Enden 54,55 der Stiele. Die Träger 1 ruhen um 90° gedreht gegenüber dem Einbauzustand beim Brückenbau auf dem Boden auf. Sie sind schubfest verbunden. Der Rahmenträger 1 kann auch, wie in Fig. 16 gezeigt ist, spiegelbildlich jeweils zur Hälfte erweitert werden, wobei an den Riegel ein schräger Stiel 1g beidseitig anschließt, der dann durch ein zusätzliches Riegelstück in Form eines Rahmeneckes 1h als Gegenstück zu dem Hauptriegel 1 weitergeführt wird.

Der mobile Hochwasserschutz wird nach Fig. 14 dadurch geschaffen, daß auf einem Damm 56 ein Rahmenträger 1 mit einem Rahmeneck aufgelagert wird. Der liegende Schenkel übernimmt die Vertikalkraft, der abstehende stauende Schenkel übernimmt die Horizontalkraft H. Der liegende Schenkel ist zur Berücksichtigung der hydrostatischen Gesetze stets länger als der stauende Schenkel. Dabei wird das Längenverhältnis jeweils nach den Lagerbedingungen und dem angestrebten Sicherheitsmaß festgelegt. Der Rahmenträger 1 ist vorzugsweise am wasserseitigen Ende und am Rahmeneck gelagert. Die Lagerkräfte werden über zusätzliche Lagerplatten 57 auf den Damm geleitet. Die Flächen der Lager werden zur Erhöhung der Schersicherheit zur Aufnhame der Horizontalkräfte aufgerauht oder gerillt, oder ihr Gleitwiderstand wird nach einem besonderen System verbessert. Sie können auch noch Zapfen oder Spieße 58 usw. erhalten. Die Schersicherheit gegenüber den Horizontalkräften ist durch ein besonderes Pfahlsystem 59 erhöht, wobei neben der Lagerung am Rahmeneck der Pfahl in den Damm eingebracht ist und an diesem eine Abstützung 60 angeordnet ist. Am wasserseitigen Ende ist eine Sichtung angebracht. In einem Raum, der durch ein U-Profil 61 und durch die sich anschließenden Flächen 8,9 des Profilstabes gebildet ist, wird ein Dichtungselement 62 eingebracht und vorzugsweise verschraubt. Dabei ist eine zusätliche Dichtungshaut weiter über die Dammböschung 63 gezogen. An die Dichtung schließt die wasserseitige Lagerung 57 an. Das Dichtungselement 62 besteht aus einem elastischen Kunststoff mit einem besonders geformten U-Querschnitt, wobei die Spitzen jeweils zum Träger hin abgerundet sind. Der aufkragende Stauarm wird, vorzugsweise bei höheren Stauen 66, unterteilt. In diesem Fall wird zunächst ein Grundträger 1 montiert, der den Stau 65 für häufigere Ereignisse hält. Bei der Unterteilung des aufkragenden Stauarmes ist ein Profilstab 1k biegesteif und abgedichtet aufgesetzt, wodurch die Hebelarmkräfte durch eine obere Zuglasche 67 und eine untere Trag- und Drucklasche 68 übernommen werden. Da die höheren Horizontalkräfte unter Umständen bei entsprechenden Lagerbedingungen eine besondere Verpfahlung bzw. eine Abstützung nach hinten 57c erfordern, sind entsprechende Vorrichtungen 57 a,b,c vorgesehen. Dies gilt vorzugsweise bei Vorhandensein eines Widerlagers in Form eines Bordsteines. Der Profilrahmenträger kann als Windelwand 1 in den wasserseitigen Dammböschungsfuß eingebaut werden. Dann übernimmt er die Funktion der wasserseitigen Dichtung, der Erhöhung der erdstatischen Sicherheit und die zusätzliche Stützaufgabe bei Anheben der Dammkrone 56a, wenn es darum geht, daß ein bestehender Damm, der bislang für ein geringeres Hochwasser 64 bemessen war nun einem höheren Hochwasserstand 65 ausgesetzt sein soll.
Der aufkragende Stauarm kann die dargestellt mit einem zusätzlichen Profilstab 1k für noch größere Hochwasser 66 erhöht werden. Der dichte Stoß der einzelnen Rahmenteile erfolgt bei den Abknickungen 11, welche die oberen Flansche 10 rechtwinklig abschließen.

Die nachstehende Beschreibung von Beispielen bezieht sich auf die Fig. 22 ff.

Im allgemeinen Hochbau, wie Hallenbau, Wohnhausbau wird vorzugsweise der Profilrahmenträger mit dem zentralen Flansch 3,4 nach obenhin eingebaut. Ein abschließender Winkel 17 stellt das Auflager für die flächenausbildende Tragkonstruktion für die einzeln eingebauten Träger dar. Die flächenbildende Tragkonstruktion trägt Decke, Dach oder Boden 41,42. Sie ist vorzugsweise als ein Balken 40 ausgebildet, der auch die Decke 44 mit Isolierung 43 trägt (Fig. 22).

Im einfachen Hallenbau kann der zentrale Flansch auch nach unten eingebaut werden und der abschließende Winkel 17 kann im Bereich der Auflagerung einer Pfette 40a oder des lagernden Schenkels einer Dachhaut 41 a zur Fixierung abgewinkelt werden (Fig. 26). Die Eigensteifigkeit des Profilrahmenträgers ist in jeder Stabachse so hoch, daß er stabil ist und keine Versteifung zur Haupttragachse verlangt. Deshalb kann zwischen den einzelnen freistehenden Profilrahmenträgern zur Flächendarstellung ein Hängeelement 45 oder ein sonstiges bewegliches Dach 46 eingesetzt werden (Fig. 23). Die Stabilität wird durch Pfetten 40, 40a oder durch die Dachhaut 41a oder durch eine spezielle Traverse 5a erhöht.

Im Wohnhausbau übernimmt jeder Rahmen die Tragfunktion für für ein gesamtes Stockwerk 1a, 1b. Die Tragkonstruktion besteht entweder aus einzelnen Rahmen, die untereinander kraktschlüssig montiert werden oder aus einem Hauptträger vom Fundament 47 bis zum First, dem dann für die einzelnen Geschoße 1a eigene Rahmenträger eingesetzt werden (Fig. 27).

Im Garagen- und Fabrikhallenbau übernimmt der Rahmenträger 1b wie beim Brückenbau Wand- und Deckenfunktion. Er kann dabei wie beim Brückenbau aneinandergereiht sein oder als ein freistehender Rahmen eingesetzt werden, wobei dann die Flächenbildung dazwischen besondere Tragelemente 41, 41a übernehmen. Der Rahmen kann einfeldrig oder mehrfeldrig mit Hilfe von Pendelstützen 48 dargestellt werden (Fig. 28).
Eine versteifende Traverse 5a übernimmt beim Brückenbau, hauptsächlich beim Randträger, zusätzlich die Aufgabe der Halterung des Gesimsträgers 49, des Brückengeländers 49a und des Leitplankenständers 49c in der Weise, daß ein biegesteifer stehender Stab 49b aufgesetzt ist. Die Traverse 5a wird mit dem Winkel 17 verschraubt 14 (Fig. 29).

Der Profilrahmenträger wird auch eingesetzt bei ein- und mehrreihigen, erdüberschütteten Garagen, wobei er entweder als Eineckrahmen 1e biegesteif an eine Fundamentkonstruktion, wie Spundwand 47a, aufgesetzt wird, oder als Zweieckrahmen 1d, wo er Boden, Wand und Decke darstellt, oder ähnlich einer Brückenkonstruktion als Viereckrahmen, oder allgemein als Mehreckrahmen. Diese Bauweise findet Verwendung auch beim Schutzbau (Fig. 30 bis 32).

Der Profilrahmenträger ist besonders geeignet für die Stützaufgaben im Erdbau. Seine Lagerbedingungen können gesichert, verbessert und an die besonderen Bodenverhältnisse angepaßt werden durch Verwendung von Lagerprofilen 61 oder durch liegende Profilstäbe 73 oder Spundwände 47a, wobei dann ein Schenkel 2 die Kragfunktion übernimmt und der andere Schenkel 1 die Wandfunktion. Der Erddruck wird direkt in den Boden geleitet. Die einzelnen Rahmenträger können im einfachen Baubetrieb lamellenweise eingebaut werden (Fig. 33 bis 36).

Wie in den Fig. 37 bis 40 gezeigt ist, erschließt der Profilrahmenträger seinen Einsatz im Behälterbau hauptsächlich in seiner Form als Zweieckrahmen mit verschiedenen Schenkellängen, sowohl zur Schnellmontage für oberirdische Behälter oder Becken als auch für Erdbehälter oder Becken. Als Hochbehälter zur Untenentnahme verläuft der Riegel 2 vertikal, die Schenkel 1 bilden Bodentrichter wie Abdeckung. Die Stirnseiten sind lineare Stäbe 83, wobei sie in den Eckbereichen verlängert werden und die Stützfunktion übernehmen und direkt auflagern. Im Deckenbereich und im Trichterbereich werden die Schenkel 1 zugfest durch Zugelemente 80,81 gekoppelt. Erdschächte werden mit Zweickrahmen in der Weise ausgestattet, daß der Riegel in einer Achse den Boden 2 bildet und die Schenkel 1 den Erddruck zum Boden leiten. Diese Erdbehälter bieten sich besonders an für die zusätzliche Übernahme eines Müllcontainers, der die Profilräume ausfüllt 1l. Dieser ist von oben 86 befüllbar und kann einen Deckel 85 erhalten. Die Entleerung erfolgt vorzugsweise durch Herausnehmen des Containers. Die vielseitig nachteilige oberirdische Aufstellung ist umgangen.
Die Erdbehälter können auch mehr gegliedert sein; der Deckel kann für sich eine Rahmenträgerkombination sein. Die Behälterräume können auch waagerechte Böden und Abdeckungen erhalten indem die Schenkel 1 zum Riegel rechtwinklig sind.
Je nach Funktion werden die sich stoßenden Profilrahmenträger in den Winkeln 17 gedichtet.

Mehreckige Behälter werden durch zweieckige oder mehreckige Profilrahmenträger auch in der Weise montiert, daß sie lagerhaft eingebaut werden und scheibenweise ein geschlossenes Wandelement darstellen. Die Schenkellängen sind vorzugsweise ungleich lang 1m, 1n. Sie werden kraftschlüssig gestoßen. Jede Eckseite kann sowohl vom Riegel 2 oder von den zwei ungleich langen Schenkeln 1m, 1n gebildet werden (Fig. 48 und 49).

## Patentansprüche

1. Profilstab mit mindestens einem biegesteifen Rahmeneck, der aus einem ebenen Profilboden (101) mit zwei sich gegenüberliegenden, in einem Winkel zum Profilboden verlaufenden Schenkeln (102) gebildet ist, die sich längs ihres oberen Randes in je einen parallel zum Profilboden verlaufenden Flansch (103) fortsetzen, der gegebenenfalls längs seines Außenrandes mit einem zur Flanschfläche abgewinkelten Flanschrand (104) versehen ist, **dadurch gekennzeichnet**, daß die Schenkelflächen (102) in einer quer zur Längsachse des Stabes (100) verlaufenden Ebene liegende Einschnitte (108) aufweisen, die in einem spitzen Winkel (δ) zur Längsachse des Stabes (100) verlaufen und jeweils an den Trennlinien zwischen Profilboden (101) und Schenkelflächen (102) beginnen (Fußpunkte) und bis zu den Flanschflächen (103) (Endpunkte (109)) verlaufen und sich gegebenenfalls, unterbrochen durch die Flanschflächen, (103) über die Flanschränder (104) hinweg fortsetzen, daß zwei längs der Trennlinien zwischen Schenkelflächen (102) und Profilboden (101) parallele Längseinschnitte (106) vorgesehen sind und der Profilboden (101) einen Quereinschnitt (107) aufweist, der die Längseinschnitte verbindet, wobei die Fußpunkte der Schenkeleinschnitte (108) nicht mit den Schnittpunkten der Längseinschnitte (106) mit dem Quereinschnitt (107) zusammenfallen, so daß beim Abbiegen des Profilstabes (100) um eine die Endpunkte (109) der Schenkeleinschnitte verbindende Schwenkachse (110) sich die an die Einschnitte angrenzenden Flächenzungen gegenseitig überlappen und miteinander zu verbinden sind.

2. Profilstab nach Anspruch 1, **dadurch gekennzeichnet**, daß die Länge der Längseinschnitte (106) durch die Winkellage der Schenkeleinschnitte und deren Länge bestimmt ist.

3. Profilstab nach Anspruch 1 oder 2, **dadurch gekennzeichnet**, daß bei einem rechtwinkligen Rahmeneck die maximale Länge der Längseinschnitte gegeben ist durch die zweifache Länge der Schenkeleinschnittes multipliziert mit cos δ und demzufolge 2. s x cos δ beträgt.

4. Profilstab nach einem der vorhergehenden Ansprüche, **dadurch** **gekennzeichnet**, daß die Lage des über den Profilboden verlaufenden Quereinschnitts (107) abhängig von der Winkelgröße des Rahmeneckes und von der gewünschten Überlappung der an den Quereinschnitt angrenzenden Flächenzungen des Profilbodens (101) in einem Bereich, der durch die Länge der Längseinschnitte begrenzt ist, wählbar ist.

5. Profilstab mit mindestens einem biegesteifen Rahmeneck, der aus einem ebenen Profilboden (101) mit zwei sich gegenüberliegenden, in einem Winkel zum Profilboden verlaufenden Schenkeln (102) gebildet ist, die sich längs ihres oberen Randes in je einen parallel zum Profilboden verlaufenden Flansch (103) fortsetzen, der gegebenenfalls längs seines Außenrandes mit einem zur Flanschfläche abgewinkelten Flanschrand (104) versehen ist, **dadurch gekennzeichnet**, daß die Schenkelflächen (102) und die sich daran anschließenden Flanschflächen (103) in einer quer zur Längsachse des Stabes verlaufenden Ebene liegende Einschnitte (111) aufweisen, die in einem spitzen Winkel zur Längsachse des Stabes (100) verlaufen und jeweils an den Trennlichen zwischen den Schenkelflächen (102) und dem Profilboden (101) beginnen (Fußpunkte), und daß längs der Trennlinie zwischen den Schenkelflächen (102) und den Flanschflächen (103) Längseinschnitte (112) vorgesehen sind, die am Schnittpunkt der Schenkeleinschnitte mit den Trennlichen zwischen Schenkelflächen und Flanschflächen beginnen und deren Länge durch die Größe des gewünschten Rahmeneckwinkels bestimmt ist, so daß beim Abbiegen des Profilstabes (100) um eine durch die Fußpunkte der Schenkeleinschnitte über den Profilboden verlaufende Schwenkachse (110) ein Überlappen der sich an die Einschnitte angrenzenden Flächenzungen ermöglicht wird.

6. Verwendung von Profilstäben nach einem der Ansprüche 1 bis 5 für den Bau von Hochwasserschutzdämmen, **dadurch gekennzeichnet**, daß eine Mehrzahl von als Rahmenträger mit einem rechtwinkligen Rahmeneck ausgebildete Profilstäbe (100) mit den parallel zueinander verlaufenden Flanschflächen (103) ihres einen Rahmeneckschenkels (100a) auf eine Dammoberfläche aufgelegt und ihre aneinandergrenzenden Flanschränder (104) zur Bildung einer dichtenden winkelförmigen Dammwand mit Hilfe von Dichtungsgliedern (120) miteinander verbunden sind und daß das wasserseitige Ende jedes Profilstabes (100) durch ein Wandteil (122) verschlossen ist.

7. Verwendung von Profilstäben nach Anspruch 6, **dadurch gekennzeichnet**, daß das Längenverhältnis der Rahmenschenkel (100a,b) nach Maßgabe der vorgegebenen Hochwasserverhältnisse bestimmbar ist, und vorzugsweise eins beträgt.

8. Verwendung von Profilstäben nach einem der Ansprüche 6 oder 7, **dadurch gekennzeichnet**, daß zwischen die Flanschflächen der Profilstäbe und die Dammoberfläche Lagerplatten eingefügt sind, die vorzugsweise jeweils am wasserseitigen Ende und im Bereich des Rahmeneckes angeordnet sind.

9. Verwendung von Profilstäben nach Anspruch 8, **dadurch gekennzeichnet**, daß die Oberfläche der Lagerplatten aufgerauht ist.

10. Verwendung von Profilstäben nach einem der vorhergehenden Ansprüche 6 bis 9, **dadurch gekennzeichnet**, daß die Lagerplatten mit Hilfe von Zapfen oder Spießen im Sand verankert sind.

11. Verwendung von Profilstäben nach einem der vorhergehenden Ansprüche 6 bis 10, **dadurch gekennzeichnet**, daß ein Stützteil im Bereich des Rahmeneckes im Sand verankert ist, der mit einer Abstützung für den jeweiligen Rahmenträger versehen ist.

12. Verwendung von Profilstäben nach einem der vorhergehenden Ansprüche 6 bis 11, **dadurch gekennzeichnet**, daß im Bodenbereich des Wandteiles ein Dichtungsprofil mit nach unten offenem U- oder L-Querschnitt angeordnet ist, das zur Aufnahme eines elastischen Dichtungselementes dient.

13. Verwendung von Profilstäben nach einem der vorhergehenden Ansprüche 6 bis 12, **dadurch gekennzeichnet**, daß eine über die Dammböschung gezogene Dichtungshaut (123) im Dichtungsbereich des Wandteils (122) endet.

14. Verwendung von Profilstäben nach einem der vorhergehenden Ansprüche 6 bis 13, **dadurch gekennzeichnet**, daß das elastische Dichtungselement in Form eines U-förmigen Bandes ausgebildet ist, das in die nebeneinanderliegenden Dichtungsprofile der Wandteile eingelegt ist und mit seinen Schenkeln die Dichtungshaut umschließt.

15. Verwendung von Profilstäben nach Anspruch 14, **dadurch gekennzeichnet**, daß die Schenkel des Dichtungselementes unterschiedliche Länge haben.

16. Bauweise mit einem Profilstab gemäß einem der Ansprüche 1 bis 5, **dadurch** **gekennzeichnet,** daß der Normalschnitt (22a) im Profilboden (8) entweder so gelegt wird, daß er sich mit dem Schrägschnitt (22) im Schenkel (9) und mit dem Kantenschnitt zwischen dem Profilboden (8) und dem Schenkel (9) trifft oder von diesem Schnittpunkt um ein bestimmtes haß zum Drehpunkt hin verschoben wird, um die Druckfläche am Profilboden (8) zu vergrößern (8b).

17. Bauweise mit einem Profilstab gemäß einem der Ansprüche 1 bis 5, **dadurch** **gekennzeichnet**, daß bei einer rechtwinkligen Abbiegung des Profilstabes (1) der Normalschnitt im Profilboden (8) deckungsgleich mit dem Drehpunkt angeordnet wird (22a) und den Kantenschnitt halbiert (8c,8d).

18. Bauweise mit einem Profilstab gemäß einem der Ansprüche 1 bis 5, **dadurch** **gekennzeichnet**, daß die abstehenden Biegelaschen (8a,8b) sowohl zum Riegel hin als auch zum Stiel hin überlappt werden und entweder einen Kraftschluß durch Schrauben (20) oder durch schweißen (21) oder ohne Verbindungselemente, allein durch Überlappung erhalten.

19. Bauweise mit einem Profilstab gemäß einem der Ansprüche 1 bis 5, **dadurch** **gekennzeichnet**, daß die Profilstäbe zu einem mehreckigen Behälterquerschnitt vereint werden, wobei die einzelnen Stäbe (1) entweder nur ein Rahmeneck, oder mehrere Rahmenecken oder die gesamten Rahmenecken des Behälterquerschnittes besitzen.

20. Bauweise mit einem Profilstab gemäß einem der Ansprüche 1 bis 5, **dadurch** **gekennzeichnet**, daß die Profilstäbe zur Bildung des Behälterquerschnittes in den Behälterseiten gestoßen (50) und verschraubt (49) werden.

21. Bauweise mit einem Profilstab gemäß einem der Ansprüche 1 bis 5, **dadurch** **gekennzeichnet**, daß die Stoßstellen (50) nicht in Feldmitte (51,52) gelegt werden.

22. Bauweise mit einem Profilstab gemäß einem der Ansprüche 1 bis 5, **dadurch** **gekennzeichnet**, daß die zu einem Behälter zusammengefügten Profilstäbe (1e) mit einem Boden, der ebenfalls durch einen Profilstab (1f) gebildet ist und mit einer Decke in Form eines Profilstabes versehen werden.

23. Bauweise mit einem Profilstab gemäß einem der Ansprüche 1 bis 5, **dadurch gekennzeichnet**, daß die Profilstäbe (1) in einer Folge aneinandergereiht werden, um 90° gedreht werden und die abstehenden Enden der Stiele (54,55) sich dicht stoßen und eine Hochwasserstützwand bilden, indem sie dicht auf der Fläche eines Dammes oder einer Staustraße aufruhen.

24. Bauweise mit einem Profilstab gemäß einem der Ansprüche 1 bis 5, **dadurch gekennzeichnet**, daß für den mobilen Hochwasserschutz der Profilstab (1) über den schrägen Stiel (1g) mit einem parallel verlaufenden zusätzlichen Riegelstück (1h) ergänzt wird.

25. Bauweise mit einem Profilstab gemäß einem der Ansprüche 1 bis 5, **dadurch gekennzeichnet**, daß ein Profilstab (1) mit nur einem Rahmeneck auf einem Hochwasserdamm (56) in der Weise aufgelagert wird, daß der auflastende liegende Schenkel die Vertikalkräfte über besondere Lagerplatten (57) in die Krone einleitet und daß der aufragende stauende Schenkel die Horizontalkraft (H) über das Rahmeneck in den liegenden Schenkel einleitet.

26. Bauweise mit einem Profilstab gemäß einem der Ansprüche 1 bis 5, **dadurch gekennzeichnet**, daß die Lagerplatten eine zusätzliche Ausstattung mit Zapfen und Spießen (58) für eine erhöhte Reibung erhalten.

27. Bauweise mit einem Profilstab gemäß einem der Ansprüche 1 bis 5, **dadurch gekennzeichnet**, daß neben der Winkelwand (1) ein zusätliches Pfahlsystem (59) in den Dammkörper eingebracht wird, um eine zusätzliche Abstützung gegen den Horizontalschub (60) zu erhalten.

28. Bauweise mit einem Profilstab gemäß einem der Ansprüche 1 bis 5, **dadurch gekennzeichnet**, daß der aufkragende Stauarm einen zusätlichen Profilstab (1k) aufgesetzt erhält und die Kragarmkräfte über eine obere Zuglasche (67) und eine untere Traglasche in die Winkelwand weitergibt.

29. Bauweise mit einem Profilstab gemäß einem der Ansprüche 1 bis 5, **dadurch gekennzeichnet**, daß der Profilstab als dichtende und stützende Winkelwand in die wasserseitige Böschung eines Dammes (56) eingebaut wird, die Dammkrone erhöhen läßt (56a) und ein zusätzliches Überstauungselement in Form eines Profilstabes (1k) aufnehmen kann.

30. Bauweise mit einem Profilstab gemäß einem der Ansprüche 1 bis 5, **dadurch gekennzeichnet**, daß die Winkelwand am wasserseitigen Ende eine dichtende Schütze (69) erhält.

31. Bauweise mit einem Profilstab gemäß einem der Ansprüche 1 bis 5, **dadurch gekennzeichnet**, daß die stauende Winkelwand am wasserseitigen Ende eine Dichtung erhält, indem ein U-Profil (61) oder ein ähnliches Profil an der Stirnfläche dicht befestigt wird und in dem darin gebildeten Raum ein besonderes Dichtungselement dicht eingeschraubt wird (62), welches auf die Dammflächen (56) unter Verformung gedrückt wird.

32. Bauweise mit einem Profilstab gemäß einem der Ansprüche 1 bis 5, **dadurch gekennzeichnet**, daß der Profilstab (1,2) in Hochbauwerken, als einzelnes Tragelement wirkend, in der Weise eingebaut wird, daß der Profilboden oben liegt und die freistehenden Flansche (5,6) mit dem Flanschrand (17) für die dazwischenliegenden flächenausbildenden Tragkonstruktionen das Auflager bilden (40 mit 41,42,43,44).

33. Bauweise mit einem Profilstab gemäß einem der Ansprüche 1 bis 5, **dadurch** **gekennzeichnet**, daß zwischen den einzelnen Profilstäben (1,2) entweder ein Hängewerk (45) oder eine bewegliche Dachhaut zur flächenausbildenden Tragkonstruktion eingebracht wird.

34. Bauweise mit einem Profilstab gemäß einem der Ansprüche 1 bis 5, **dadurch** **gekennzeichnet**, daß der Profilstab (1,2) durch quer verlaufende Pfetten (40a) oder Dachelemente (41a) oder durch besondere Traversen (5a) zusätzlich stabilisiert wird, indem er mit diesen Elementen über Schrauben an den Winkeln (17) verbunden wird.

35. Bauweise mit einem Profilstab gemäß einem der Ansprüche 1 bis 5, **dadurch** **gekennzeichnet**, daß der Profilstab als einzeln wirkendes Tragelement im Gebäudebau vom Fundament (47) bis zur Dachspitze eingesetzt wird und mit anderen Profilstäben geschoßweise zu einer Trageinheit (1a,1b) verbunden wird.

36. Bauweise mit einem Profilstab gemäß einem der Ansprüche 1 bis 5, **dadurch gekennzeichnet**, daß der Profilstab als einzeln wirkendes zentrales Tragelement geschoßweise montiert wird und mit flächenbildenden, querverlaufenden Tragelementen (41,41a) eine Trageinheit bildet, wobei der Rahmen einfeldrig oder durch Pendelstützen (48) mehrfeldrig gestaltet wird.

37. Bauweise mit einem Profilstab gemäß einem der Ansprüche 1 bis 5, **dadurch gekennzeichnet**, daß der Profilstab als Randträger des Brückbaus eine Traverse (5a) erhält, welche den Gesimsträger (49), das Geländer (49a) und den Leitplankenständer (49c) trägt.

38. Bauweise mit einem Profilstab gemäß einem der Ansprüche 1 bis 5, **dadurch gekennzeichnet**, daß der Profilstab (1,2) als eine lamellenweise herstellbare Erdstützwand ausgebildet wird, wobei das Hauptlager ein Profilstab (61) sein kann.

39. Bauweise mit einem Profilstab gemäß einem der Ansprüche 1 bis 5, **dadurch gekennzeichnet**, daß der Profilstab mit dem unteren Schenkel (1) als Lager und mit dem Riegel (2) als Wand eingebaut wird, so daß der gegenläufige Stiel (2a) Kragfunktion übernimmt.

40. Bauweise mit einem Profilstab gemäß einem der Ansprüche 1 bis 5, **dadurch** **gekennzeichnet**, daß ein Profilstab auf einem linearen Profilstab (73) biegesteif aufgelagert wird oder von einer Spundwand (47a) biegesteif gefaßt wird, wobei der vertikale Schenkel (1) als Wand wirkt und der andere Schenkel (2) als Kragarm wirkt.

41. Bauweise mit einem Profilstab gemäß einem der Ansprüche 1 bis 5, **dadurch gekennzeichnet**, daß Zweieckrahmen zu einem Hochsilo in der Weise montiert werden, daß der Riegel (2) die vertikale Wand und die Stiele (1) den Bodentrichter und die Abdeckung bilden, wobei an den Stielenden die jeweils gegenüberliegenden Träger biege- und zugfest gekoppelt werden, sowie in den Ecken die Riegel linear verlängert werden und damit die Tragstützen des Bauwerkes (82) bilden.

42. Bauweise mit einem Profilstab gemäß einem der Ansprüche 1 bis 5, **dadurch** **gekennzeichnet**, daß bei einem quadratischen Hochsilo der Trichter und der Boden durch Schrägschnitt in den Stielen geschaffen werden,und bei länglichem Querschnitt die Stirnwand (83) durch lineare Stäbe dargestellt wird, wobei im Randbereich diese als Stützen (82) dienen.

43. Bauweise mit einem Profilstab gemäß einem der Ansprüche 1 bis 5, **dadurch gekennzeichnet**, daß Erdhohlraüme mit zweieckigen Profilstäben ausgestattet werden, wobei der Riegel den Boden darstellt und die Stiele die Wände (1).

44. Bauweise mit einem Profilstab gemäß einem der Ansprüche 1 bis 5, **dadurch gekennzeichnet**, daß mit dem Profilstab (1,2) ausgebaute Erdhohlräume vertikale Container für die Funktion Müllsammeln in der Weise aufnehmen, daß diese (1l) der Querschnittsform des Rahmenträgers angepaßt eingesetzt und zusätlich abgedeckt (85) werden.

45. Bauweise mit einem Profilstab gemäß einem der Ansprüche 1 bis 5, **dadurch gekennzeichnet**, daß durch lagerhaft eingebaute Profilstäbe mehreckige Wände für Behälter jedweder Funktion hergestellt werden, wobei entweder der Riegel (2) oder ein kürzerer und ein längerer Stiel (1m, 1n) eine Eckwand bilden und an den Enden der Stiele die Profilstäbe kraftschlüssig gekoppelt werden.

## Claims

1. Profile bar with at least one bending strengthened angled frame element, and consisting of a flat profile bottom (101) with two opposite wings (102) arranged at an angle relative to the bottom, which each extend along their upper side to a flange (103) parallelly arranged to the bottom, said flange being optionally provided along its external side with a border (104) angularly disposed with respect to the flange surface, characterised in that the wing surfaces (102) comprise cuttings (10b) arranged along a plane transverse to the longitudinal axis of the bar (100), said cuttings extending at an acute angle (δ) to said longitudinal axis (100) and beginning (foot point) respectively at the line separating the profile bottom (101) and the wing surfaces (102) to proceed up to the flange surfaces (103), (end points (109)), and which, optionally, interrupted by the flange surfaces (103), are prolongated on the flange borders (104), that two parallel longitudinal cuttings (106) are provided along the lines separating the wing surfaces (102) and the profile bottom (101), and that the profile bottom (101) features a transverse cutting (107) connecting the two longitudinal cuttings such that the end points of the wing cuttings (108) do not coincide with the points of crossing of the longitudinal cuttings (106) with the transverse cutting (107), so that by folding of the profile bar (100) along a folding axis (110) connecting the end points (109) of the wing cuttings the surface sections contiguous to the cuttings mutually overlap and can be connected with each other.

2. Profile bar according to claim 1, characterised in that the length of the longitudinal cuttings (106) is determined by the angular arrangement of the wing cuttings and their length.

3. Profile bar according to claim 1 or 2, characterised in that for a right angled frame element the maximum length of the longitudinal cuttings is obtained from twice the length of the wing cuttings times cos δ and thus has a value of 2. s x cos δ .

4. Profile bar according to one of the preceding claims, characterised in that the location of the transverse cutting (107) in the profile bottom can be selected within a range limited by the length of the longitudinal cuttings according to the value of the angle formed by the frame element and of the desired overlapping of the surface sections in the profile bottom (101) contiguous to the transverse cutting.

5. Profile bar comprising at least one bending strengthened angled frame element, and consisting of a flat profile bottom (101) with two opposed wings (102) arranged at an angle relative to the bottom, which each extend along their upper side to a flange (103) parallelly arranged to the bottom, said flange being optionally provided along its external side with a border (104) angularly disposed with respect to the flange surface, characterised in that the wing surfaces (102) and the adjacent flange surfaces (103) have cuttings (111) which are arranged along a direction transverse to the longitudinal axis of the bar, said cuttings extending at an acute angle to the axis (100) of the bar and beginning (foot points) respectively at the line separating the wing surfaces (102) and the profile bottom (101), and that along the separation line between the wing surfaces (102) and the flange surfaces (103) longitudinal cuttings are provided which begin at the point of crossing of the wing cuttings with the separation line between the wing surfaces and the flange surfaces and the length of which is determined by the desired value of the frame element angle, so that by folding of the profile bar (100) along a folding axis (110) passing through the foot points of the wing cuttings the surface sections contiguous to the cuttings may overlap each other.

6. Use of profile bars according to one of claims 1 to 5 for the erection of protective hydraulic dams, characterised in that a plurality of profile bars (100) forming a load bearing frame comprising an angled element are arranged by the mutually parallel flange surfaces of their angled frame element branch (100a) on the upper surface of the dam, that their mutually contiguous outer borders (104) are connected with each other with adjunction of sealing members (120) to form a sealing dam having a cranked shaped and that the and of each profile bar (100) located at the water side is closed by a wall member (122).

7. Use of profile bars according to claim 6, characterised in that the ratio between the respective lengths of the frame element branches (100a,b) is determined according to the nature of predetermined high water conditions, and is preferably equal to one.

8. Use of profile bars according to one of claims 6 or 7, characterised in that bearing plates are arranged between the flange surfaces of the profile bars and the top surface of the dam and in the region of the frame angled element.

9. Use of profile bars according to claim 8, characterised in that the upper surface of the bearing plates is roughened.

10. Use of profile bars according to one of the preceding claims 6 to 9, characterised in that the bearing plates are anchored in sand by means of pins or stakes.

11. Use of profile bars according to one of the preceding claims 6 to 10, characterised in that a support member provided with a support for the corresponding load bearing frame is anchored in the region of the angled frame element.

12. Use of profile bars according to one of the preceding claims 6 to 11, characterised in that a sealing profile having a downwardly opened U or L shaped-cross section is arranged in the lower region part of the wall for incorporation of a resilient sealing member.

13. Use of profile bars according to one of the preceding claims 6 to 12, characterised in that a sealing sheet (123) having its end arranged in the sealing region of the wall element (122) is stretched over the dam slope.

14. Use of profile bars according to one of the preceding claims 6 to 13, characterised in that the resilient sealing member consists of a U shaped band inserted in the mutually adjacent sealing profiles of the wall elements and which encloses the sealing sheet by its wing. in that

15. Use of profile bars according to claim 14, characterised in that the sealing element wings have different respective lengths.

16. Construction mode including a profile bar according to one of claims 1 to 5, characterised in that the normal cutting (22a) provided in the bottom profile (8) is arranged either to cross the angular cutting (22) of the wing (9) and the lateral cutting between the profile bottom (8) and the wing (9), or such as to be shifted from the crossing point from an amount determined with respect to the point of rotation, so as to increase the bearing surfaces on the bottom profile.

17. Construction mode including a profile bar according to one of claims 1 to 5, characterised in that in case of a right angled folding of the profile bar (1), the normal cutting (22a) in the profile bottom (8) is located at the same level as the point of rotation and divides in two parts (8c,8d) the lateral cutting.

18. Construction mode including a profile bar according to one of claims 1 to 5, characterised in that the outer bent sections (8a,8b) are made to overlap on the one hand i9n an horizontal direction and on the other in a vertical direction and are maintained either forcibly by means of screws (20) or by welding (21) , or only through overlapping.

19. Construction mode including a profile bar according to one of claims 1 to 5, characterised in that the profile bars are connected to constitute a section of a reservoir so that the elementary bars (1) comprise either an angled frame element, a plurality of said elements, or all the angled frame elements of the section of the reservoir.

20. Construction mode including a profile bar according to one of claims 1 to 5, characterised in that to form the section of reservoir, the profile bars are embossed (50) and screwed (49) in the reservoir wall.

21. Construction mode including a profile bar according to one of claims 1 to 5, characterised in that the embossed zones(50) are not disposed in the median region (51,52).

22. Construction mode including a profile bar according to one of claims 1 to 5, characterised in that the profile bars (1e) connected to form a reservoir are provided with a bottom which also consists of a profile bar (1f) and a cover in form of a profile bar.

23. Construction mode including a profile bar according to one of claims 1 to 5, characterised in that the profile bars (1) are arranged in a row , are turned from 90°, and that the outer end parts of the outstanding branches (54,55) are mutually and sealingly connected and constitute a hydraulic retaining wall through which they are sealingly resting on the surface of a dam or a retaining work.

24. Construction mode including a profile bar according to one of claims 1 to 5, characterised in that for a mobile protection of high waters the profile bar (1) is prolongated beyond the inclined part (1g) by a complementary parallel part (1h).

25. Construction mode including a profile bar according to one of claims 1 to 5, characterised in that a profile bar (1) having a single angled element is disposed on a high water dam (56) in such a manner that the wing on the loaded side transfers the vertical stresses to the crest line through specific bearing plates (57) and that the outstanding retaining wing transmits the horizontal stresses (H) through the angled frame towards the resting wing.

26. Construction mode including a profile bar according to one of claims 1 to 5, characterised in that the bearing plates comprise a complementary accommodation of pins or stakes for an improved adherence.

27. Construction mode including a profile bar according to one of claims 1 to 5, characterised in that near the angled wall (1) a complementary system of piles (59) is added to the dam arrangement, so as to obtain a complementary bearing against the horizontal pressure (60).

28. Construction mode including a profile bar according to one of claims 1 to 5, characterised in that the outstanding retaining arm comprises a complementary profile bar and that the overhang stresses are transmitted to the cranked wall by means of an upper tension stay (67) and a lower compression stay.

29. Construction mode including a profile bar according to one of claims 1 to 5, characterised in that the profile bar is integrated in a cranked sealing retaining wall to the hydraulically loaded slope side of the dam (56) to raise the dam crest (56a), and may receive an overflow element in form of a complementary profile bar.

30. Construction mode including a profile bar according to one of claims 1 to 5, characterised in that the cranked wall comprises an impervious protection (69) arranged at its end located at the water side.

31. Construction mode including a profile bar according to one of claims 1 to 5, characterised in that the cranked retaining wall comprises at the water side a sealing according to which a U profile (61) or a similar profile is sealingly attached and in the so formed space a specific sealing member (62) is sealingly screwed and deformation squeezed against the dam surfaces (56).

32. Construction mode including a profile bar according to one of claims 1 to 5, characterised in that the profile bar (1,2) is integrated in the construction of buildings to form an independent load bearing element, the bottom of the profile being arranged upwards and the free overhanging flanges (5,6) constituting with the outer flange part (17) a bearing (40, with 41,42,43,44) for interposed load bearing plane members.

33. Construction mode including a profile bar according to one of claims 1 to 5, characterised in that between the independent profile bars (1,2) either a hanging construction (45) or a mobile roof sheeting is provided to the plane load bearing members.

34. Construction mode including a profile bar according to one of claims 1 to 5, characterised in that transversely the profile bar is complementary stabilised by means of purlins (40a), roof elements (41a), or specific cross bars (5a), the profile bar being connected to these by means of screws at angles (17).

35. Construction mode including a profile bar according to one of claims 1 to 5, characterised in that the profile bar is used as a unique load bearing member in the construction of buildings from the foundation up to the crest line and, connected to other profile bars, forms a load bearing flooring assembly.

36. Construction mode including a profile bar according to one of claims 1 to 5, characterised in that the profile bar is assembled as a unique main load bearing flooring element and forms together with transverse plane load bearing elements (41,41a) a load bearing assembly, the frame having a single span layout or, by use of knee joint bearings (48), a multi-span layout.

37. Construction mode including a profile bar according to one of claims 1 to 5, characterised in that the profile bar is constituted as bridge member in a cross girder (5a) supporting the beam girder (49), the hand rail (49a), and the crash barriers (49c).

38. Construction mode including a profile bar according to one of claims 1 to 5, characterised in that the profile bar is conformed in a retaining sheet wall, the main bearing possibly being a profile bar (61).

39. Construction mode including a profile bar according to one of claims 1 to 5, characterised in that the profile bar forms by its lower arm (1) a bearing and by its upstanding arm (2) a walling, such that an outstanding arm (2a) behaves as a cantilever member.

40. Construction mode including a profile bar according to one of claims 1 to 5, characterised in that a profile bar is rigidly connected to a straight profile bar (73) or is rigidly connected to a sheet pile wall (47) such that the upstanding arm 1 behaves as a wall and the other arm (2) as a cantilever.

41. Construction mode including a profile bar according to one of claims 1 to 5, characterised in that double angled frames are assembled in silos in such a way that the upstanding arms form the vertical walls and the other arms (1) form the bottom hopper and the covering, said other arms oppositely located being rigidly connected together in bending and tension, and that at the angles the upstanding arms are prolongated to form support bearings (82) for the construction.

42. Construction mode including a profile bar according to one of claims 1 to 5, characterised in that in case of a quadrangular silo the hopper and bottom are obtained through angular cuttings in the corresponding arms, and, in case of an elongated section, the side wall (83) is obtained from straight elements such that at the border these behave as piles.

43. Construction mode including a profile bar according to one of claims 1 to 5, characterised in that underground spaces are formed by means of double angled profile bars, the horizontal arms forming the flooring and the upstanding arms the walls (1).

44. Construction mode including a profile bar according to one of claims 1 to 5, characterised in that the underground spaces formed by means of the profile bar (1,2) constitute upright containers for collecting waste, such that these (11) are adapted to the shape of the load bearing frame cross section and are besides covered (85).

45. Construction mode including a profile bar according to one of claims 1 to 5, characterised in that polygonal reservoir walls for multipurpose reservoirs are formed by means of factory built profile bars, whereby either an arm (2), or an adjacent longer and shorter arm (1m, 1n) form an angled wall, and profile bars are rigidly connected at the ends of said adjacent arms.

## Revendications

1. Barre profilée comportant au moins un élément d'angle de cadre raide en flexion, et constituée d'un fond de profil plat (101) avec deux ailes opposées (102) formant un angle avec le fond, lesquelles se prolongent le long de leur bord supérieur chacune par un flanc (103) s'étendant parallèlement au fond, ce flanc, le cas échéant, étant pourvu le long de son arête externe d'un rebord (104) agencé de façon angulaire par rapport à la surface de flanc, caractérisé en ce que les surfaces des ailes (102) comportent des découpes (108) disposées selon un plan transversal à l'axe longitudinal de la barre (100) lesquelles s'étendent selon un angle aigu (δ) par rapport audit axé longitudinal (100) et débutent (points initiaux) respectivement à la ligne de séparation entre le fond de profil (101) et les surfaces des ailes (102) pour se prolonger jusqu'aux surfaces de flanc (103), (points terminaux (109)) et qui, le cas échéant, interrompues par les surfaces de flanc (103), se poursuivent sur les bords de flanc (104), que deux découpes longitudinales parallèles (106) sont pourvues le long des lignes de séparation entre les surfaces d'ailes (102) et le fond de profil (101), et que le fond de profil (101) comporte une découpe transversale (107) qui relie les découpes longitudinales de façon que les points terminaux des découpes d'aile (108) ne coïncident pas avec les points de croisement des découpes longitudinales (106) avec la découpe transversale (107), de sorte que par pliage de la barre profilée (100) selon un axe de pliage (110) reliant les points terminaux (109) des découpes d'aile les portions de surface adjacentes aux découpes se recouvrent mutuellement et soient susceptibles d'être fixées entre elles.

2. Barre profilée selon la revendication 1, caractérisée en ce que la longueur des découpes longitudinales (106) est déterminée par la disposition angulaire des découpes d'aile et la longueur de celles-ci.

3. Barre profilée selon la revendication 1 ou 2, caractérisée en ce que que pour un élément d'angle de cadre à angle droit la longueur maximale des découpes longitudinales est obtenue par le double de la longueur des découpes d'aile multiplié par cos δ et de ce fait a pour valeur 2.s x cos δ.

4. Barre profilée selon l'une des revendications précédentes, caractérisée en ce que la position de la découpe transversale (107) s'étendant sur le fond de profil, en fonction de la valeur de l'angle formé par l'élément d'angle de cadre et du recouvrement désiré des portions de surface du fond de profil (101) adjacentes à la découpe transversale, peut être choisie dans un domaine limité par la longueur des découpes longitudinales.

5. Barre profilée comportant au moins un élément d'angle de cadre raide en flexion, et constituée d'un fond de profil plat (101) avec deux ailes opposées (102) formant un angle avec le fond, lesquelles se prolongent le long de leur bord supérieur chacune par un flanc (103) s'étendant parallèlement au fond, ce flanc, le cas échéant, étant pourvu le long de son arête externe d'un d'un rebord (104) agencé de façon angulaire par rapport à la surface de flanc, caractérisé en ce que les surfaces d'aile (102) et les surfaces de flanc (103) adjacentes comportent des découpes (111) s'étendant selon une direction transversale par rapport à l'axe longitudinal de la barre, lesquelles s'étendent selon un angle aigu par rapport à l'axe de la barre (100) et débutent (point initial) respectivement à la ligne de séparation entre les surfaces d'aile (102) et le fond de profil (101), et que le long de la ligne de séparation entre les surfaces d'aile (102) et les surfaces de flanc (103) sont prévues des découpes longitudinales (112) qui commencent au point d'intersection des découpes d'aile avec la ligne de séparation entre les surfaces d'aile et les surfaces de flanc et dont la longueur est déterminée par la valeur de l'angle de cadre désiré, de sorte que par pliage de la barre profilée (100) selon un axe de pliage (110) passant par les points initiaux des découpes d'aile les portions de surface adjacentes aux découpes puissent se recouvrir.

6. Utilisation de barres profilées selon l'une des revendications 1 à 5 pour la construction de barrages de protection hydraulique, caractérisée en ce qu'une pluralité de barres profilées (100) constituées en cadre porteur comportant un élément d'angle sont disposées par les surfaces de flanc mutuellement parallèles de leur branche d'élément d'angle de cadre (100a) sur la surface supérieure du barrage, que leurs rebords externes mutuellement adjacents (104) sont reliés entre eux avec adjonction d'éléments d'étanchéité (120) pour constituer un barrage d'étanchéité de forme coudée, et que l'extrémité de chaque barre profilée (100) située du coté de l'eau est fermée par un élément de paroi (122).

7. Utilisation de barres profilées selon la revendication 6, caractérisée en ce que le rapport de longueur des branches d'élément de cadre (100a,b) est déterminée en fonction de la nature de conditions prédéterminées de hautes eaux, et est de préférence égal à l'unité.

8. Utilisation de barres profilées selon l'une des revendications 6 ou 7, caractérisée en ce que des plaques d'appui sont disposées entre les surfaces de flanc des barres profilées et la surface supérieure du barrage et dans la région d'élément d'angle de cadre.

9. Utilisation de barres profilées selon la revendication 8, caractérisée en ce que la surface supérieure des plaques d'appui est rendue rugueuse.

10. Utilisation de barres profilées selon l'une des revendications 6 à 9 précédentes, caractérisée en ce que les plaques d'appui sont ancrées dans le sable au moyen de chevilles ou de piquets.

11. Utilisation de barres profilées selon l'une des revendications 6 à 10 précédentes, caractérisée en ce que dans la région d'élément d'angle de cadre est ancrée une pièce de support pourvue d'un organe de support pour le cadre porteur correspondant.

12. Utilisation de barres profilées selon l'une des revendications 6 à 11 précédentes, caractérisée en ce qu'un profil d'étanchéité à section en U ou en L ouverte vers le bas est disposé dans la région inférieure de la partie de paroi, aux fins d'incorporation d'un organe d'étanchéité élastique.

13. Utilisation de barres profilées selon l'une des revendications 6 à 12 précédentes, caractérisée en ce qu'une membrane d'étanchéité (123) tendue au dessus de la pente du barrage a son extrémité disposée dans le domaine d'étanchéité de l'élément de paroi (122).

14. Utilisation de barres profilées selon l'une des revendications 6 à 13 précédentes caractérisée en ce que l'élément d'étanchéité élastique est constitué d'une bande en forme de U engagée dans les profils d'étanchéité mutuellement adjacents des éléments de' paroi et qui recouvre la membrane d'étanchéité par son aile.

15. Utilisation de barres profilées selon la revendication 14, caractérisée en ce que les ailes de l'élément d'étanchéité sont de longueurs respectives différentes.

16. Mode de construction incluant une barre profilée selon l'une des revendications 1 à 5, caractérisé en ce que la découpe normale (22a) pratiquée dans le fond de profil (8) est disposée soit de façon à croiser la découpe angulaire (22) de l'aile (9) et la découpe -latérale'entre le fond de profil (8) et l'aile (9), soit de façon à ce qu'à partir du point d'intersection elle soit décalée d'une valeur déterminée par rapport au point de rotation, de façon à augmenter les surfaces d'appui sur le fond de profil.

17. Mode de construction incluant une barre profilée selon l'une des revendications 1 à 5, caractérisé en ce que dans le cas d'un pliage de la barre profilée (1) à angle droit la découpe normale (22a) du fond de profil (8) est située au même niveau que le point de rotation et divise en deux parties (8c,8d) la découpe latérale.

18. Mode de construction incluant une barre profilée selon l'une des revendications 1 à 5, caractérisé en ce que les portions recourbées en débord (8a,8b) sont faites recouvrir d'une part en direction horizontale, d'autre part en direction verticale, et sont maintenues soit à force par des vis (20) ou par soudure (21), soit uniquement par simple recouvrement.

19. Mode de construction incluant une barre profilée selon l'une des revendications 1 à 5, caractérisé en ce que les barres profilées sont réunies de façon à constituer une section de réservoir, de sorte que es barres élémentaires (1) possèdent soit un élément d'angle de cadre, soit plusieurs, soit tous les éléments d'angle de cadre de la section de réservoir.

20. Mode de construction incluant une barre profilée selon l'une des revendications 1 à 5, caractérisé en ce que pour constituer la section de réservoir, les barres profilées sont repoussées (50) et vissées (49) dans les parois du réservoir.

21. Mode de construction incluant une barre profilée selon l'une des revendications 1 à 5, caractérisé en ce que les zones de repoussement ne sont pas disposées dans le champ médian (51,52).

22. Mode de construction incluant une barre profilée selon l'une des revendications 1 à 5, caractérisé en ce que les barres profilées (1e) réunies pour la constitution d'un réservoir sont pourvues d'un fond qui est constitué également par une barre profilée (1f) et d'un couvercle en forme de barre profilée.

23. Mode de construction incluant une barre profilée selon l'une des revendications 1 à 5, caractérisé en ce que les barres profilées (1) sont disposées à la suite les unes des autres, sont tournées à 90°, et que les extrémités débordantes des parties dressées (54,55) sont réciproquement accolées de façon étanche et constituent une paroi de soutènement hydraulique, par laquelle elles s'appuient de façon étanche sur la surface d'un barrage ou d'un ouvrage de retenue.

24. Mode de construction incluant une barre profilée selon l'une des revendications 1 à 5, caractérisé en ce que pour une protection mobile de hautes eaux la barre profilée (1) est prolongée au delà de la partie inclinée (1g) par une partie complémentaire parallèle horizontale (1h).

25. Mode de construction incluant une barre profilée selon l'une des revendications 1 à 5, caractérisé en ce qu'une barre profilée (1) comportant un seul élément d'angle est disposée de telle sorte sur un barrage de hautes eaux (56) que l'aile agencée du coté des charges transfère les efforts verticaux au faîte par l'intermédiaire de plaques d'appui spécifiques (57) et que l'aile de retenue en débord reporte la force horizontale (H) par l'angle de cadre vers l'aile en appui.

26. Mode de construction incluant une barre profilée selon l'une des revendications 1 à 5, caractérisé en ce que les plaques d'appui comportent un aménagement complémentaire de chevilles ou piquets pour une adhérence améliorée.

27. Mode de construction incluant une barre profilée selon l'une des revendications 1 à 5, caractérisé en ce que près de la paroi d'angle (1) un système complémentaire de pieux (59) est rapporté dans le dispositif de barrage, de façon à obtenir un appui complémentaire contre la pression horizontale (60).

28. Mode de construction incluant une barre profilée selon l'une des revendications 1 à 5, caractérisé en ce que le bras de retenue en débord comprend une barre profilée complémentaire rapportée et que les efforts de porte-à-faux sont transférés à la paroi coudée par le biais d'un étai de traction supérieur (67) et d'un étai de compression inférieur.

29. Mode de construction incluant une barre profilée selon l'une des revendications 1 à 5, caractérisé en ce que la barre profilée est intégrée en une paroi coudée étanche de retenue à la pente du coté hydrauliquement chargé d'un barrage (56) pour rehausser le faîte du barrage (56a) et peut recevoir un élément de trop plein en forme de barre profilée complémentaire.

30. Mode de construction incluant une barre profilée selon l'une des revendications 1 à 5, caractérisé en ce que la paroi coudée comporte à son extrémité disposée du coté des eaux une protection (69) étanche.

31. Mode de construction incluant une barre profilée selon l'une des revendications 1 à 5, caractérisé en ce que la paroi coudée de retenue comporte du coté des eaux une étanchéité selon laquelle est fixé de façon étanche un profil en U (61) ou un profil similaire et dans l'espace ainsi constitué un élément d'étanchéité particulier (62) est vissé de façon étanche, lequel est pressé par déformation sur les surfaces de barrage (56).

32. Mode de construction incluant une barre profilée selon l'une des revendications 1 à 5, caractérisé en ce que la barre profilée (1,2) est intégrée de façon, en construction de bâtiment, à constituer un élément porteur autonome, le fond de profil étant disposé vers le haut et les flancs en débord libre (5,6) constituant avec le rebord de flanc (17) un appui (40, avec 41,42,43,44) pour des organes porteurs plans interposés.

33. Mode de construction incluant une barre profilée selon l'une des revendications 1 à 5, caractérisé en ce que entre les barres profilées indépendantes (1,2) est rapporté aux organes porteurs plans soit un ouvrage suspendu (45), soit une couverture de toiture mobile.

34. Mode de construction incluant une barre profilée selon l'une des revendications 1 à 5, caractérisé en ce que la barre profilée est stabilisée transversalement de façon complémentaire par des pannes (40a) ou des éléments de toiture (41a) ou par des traverses particulières (5a), la barre profilée étant reliée à ces éléments au moyen de vis au droit de cornières (17).

35. Mode de construction incluant une barre profilée selon l'une des revendications 1 à 5, caractérisé en ce que la barre profilée est utilisée en tant qu'élément porteur unique dans la construction de bâtiments depuis la fondation (47) jusqu'au faîtage et, reliée à d'autres barres profilées, constitue une unité porteuse (1a, 1b) étagée.

36. Mode de construction incluant une barre profilée selon l'une des revendications 1 à 5, caractérisé en ce que que la barre profilée est montée par niveaux en tant qu'élément porteur principal unique et constitue avec des éléments porteurs transversaux plans (41, 41a) une unité porteuse, le cadre étant agencé à simple portée, ou, par des appuis à rotule (48), à portée multiple.

37. Mode de construction incluant une barre profilée selon l'une des revendications 1 à 5, caractérisé en ce que la barre profilée constitue en tant que longeron de pont une traverse (5a) qui supporte la poutre de rive (49), le garde fou (49a) et les glissières de sécurité (49c).

38. Mode de construction incluant une barre profilée selon l'une des revendications 1 à 5, caractérisé en ce que la barre profilée est agencée en un mur de soutènement de construction lamellaire, le support principal pouvant être une barre profilée (61).

39. Mode de construction incluant une barre profilée selon l'une des revendications 1 à 5, caractérisé en ce que la barre profilée forme par sa branche inférieure (1) un support et par sa partie dressée (2) constitue une paroi, de sorte que la branche en prolongement (2a) assume une fonction de porte-à-faux.

40. Mode de construction incluant une barre profilée selon l'une des revendications 1 à 5, caractérisé en ce qu'une barre profilée est fixée rigidement à une barre profilée rectiligne (73) ou est réunie rigidement à une paroi de pal-planches (47) de sorte que la branche verticale (1) se comporte en mur et l'autre (2) en encorbellement.

41. Mode de construction incluant une barre profilée selon l'une des revendications 1 à 5, caractérisé en ce que des cadres à angle double sont montés de telle sorte en silos que les branches verticales constituent la paroi verticale et les autres branches (1) constituent la trémie de fond et la couverture, lesdites autres branches situées en vis-à-vis étant reliées entre elles de façon rigide en flexion et traction, et que dans les angles les branches verticales sont prolongées de façon à constituer des appuis de support de l'ouvrage (82).

42. Mode de construction incluant une barre profilée selon l'une des revendications 1 à 5, caractérisé en ce que dans le cas d'un silo quadrangulaire la trémie et le fond sont obtenus par des découpes angulaires dans les branches correspondantes, et, en cas de section allongée, la paroi de pignon (83) est obtenue par des éléments rectilignes, de sorte qu'à la périphérie ceux-ci se comportent en poteaux.

43. Mode de construction incluant une barre profilée selon l'une des revendications 1 à 5, caractérisé en ce que des espaces enterrés sont constitués au moyen de barres profilées à deux coudes, la branche filante constituant le plancher et la branche montante les parois (1).

44. Mode de construction incluant une barre profilée selon l'une des revendications 1 à 5, caractérisé en ce que les espaces enterrés constitués au moyen de la barre profilée (1,2) forment des conteneurs verticaux pour la fonction de collecte de déchets de telle façon que ceux-ci (11) se trouvent adaptés à la forme de la section du cadre porteur et sont accessoirement recouverts (85).

45. Mode de construction incluant une barre profilée selon l'une des revendications 1 à 5, caractérisé en ce que, au moyen de barres profilées fabriquées en atelier, sont constituées des parois polygonales pour réservoirs de toute fonction, selon lesquelles soit une branche (2), soit une branche adjacente plus longue et une plus courte (1m, 1n) constituent une paroi d'angle, et aux extrémités desdites branches adjacentes les barres profilées sont reliées de façon rigide.
